# EUROPÄISCHE PATENTSCHRIFT

(11) **EP 1 493 892 B1**
(45) Veröffentlichungstag und Bekanntmachung des Hinweises auf die Patenterteilung: **28.01.2009**
(21) Anmeldenummer: 04006166.5
(22) Anmeldetag: 16.03.2004
(51) Int. Cl.: E05F 15/12, E05F 11/06, E05F 11/02

(54) **Verriegelung für den Flügel eines Fensters oder einer Klappe**
Locking device for a window or a flap
Dispositiv de verrouillage pour une fenêtre ou un volet

(30) Priorität: 30.06.2003 DE 10329528
(43) Veröffentlichungstag der Anmeldung: 05.01.2005
(73) Patentinhaber: GEZE GmbH, 71229 Leonberg (DE)
(72) Erfinder: Angermeier, Mathias, 70825 Korntal (DE)

(56) Entgegenhaltungen:
- EP-A- 0 600 105
- EP-A- 0 789 126
- EP-A- 1 057 959
- DE-A- 19 858 533

## Beschreibung

Die Erfindung betrifft eine Verriegelung nach dem Oberbegriff des Anspruchs 1.

Aus der DE 198 58 533 A1 ist eine elektromechanische Betätigungsvorrichtung für einen Tür- oder Fensterflügel bekannt, mit einer auf dem Rahmen des von einer geschlossenen in eine offene Position bewegbaren Tür- oder Fensterflügels befestigbaren Bewegungs- und Verriegelungseinheit, die mit einer an einem zugeordneten Blendrahmen befestigbaren Stellvorrichtung, bevorzugt einer Antriebskette, zur Bewegung des Tür- oder Fensterflügels zusammenwirkt. Die Bewegungs- und Verriegelungseinheit weist ein mit einer Steuerelektronik verbundenes, erstes elektromotorisches Antriebsaggregat auf, das mit der Stellvorrichtung zusammenwirkt und zum Durchführen eines Öffnungs- und Schließvorganges des Tür- oder Fensterflügels ansteuerbar ist. Weiterhin weist der Tür- oder Fensterflügel randseitig eine Verklemmschutzeinrichtung auf, die mit der Steuerelektronik verbunden und so ausgebildet ist, dass als Reaktion auf eine Berührung oder das Einführen eines verklemmungsgefährdeten Gegenstandes ein Offnungsbetrieb ausgelöst werden.

Nachteilig erfordert die aufwändige Betätigungsvorrichtung ein zweites elektromotorisches Antriebsaggregat zur Verriegelung, das mechanisch unabhängig vom ersten elektromotorischen Antriebaggregat für die Flügelbetätigung ist. Weiterhin eine Steuerungselektronik zur Steuerung der Verriegelung und Entriegelung des Tür- oder Fensterflügels, und Positionsschalteinheiten zur Erfassung der Geschlossen- und Offenstellung des Flügels.

Die EP 0 789 126 A1 zeigt eine Anordnung, umfassend ein Fenster mit einem Flügel, welcher gegenüber einem Blendrahmen aufschließbar ist und in geschlossener Stellung mit einem Treibstangenschlossmechanismus gegenüber dem Blendrahmen arretiert werden kann, wobei der Treibstangenschlossmechanismus eine in ein Flügelelement axial verstellbare Arretierstange zum Aktivieren einer ebenfalls im Flügel montierter Arretiervorrichtung aufweist, die in mit der Blendrahmenkonstruktion verbundener Eingriffsvorrichtungen - bei axialer Verstellung der Arretierstange -, ein- und ausrasten. Die Anordnung umfasst weiterhin eine Antriebsvorrichtung, die in der geschlossenen Stellung des Flügels den Schlossmechanismus ein- und ausschaltet, wobei der Flügel durch eine manuell oder elektrisch angetriebene Fensterbedienungsvorrichtung mit einem in einem Gehäuse eingebetteten Antriebselement, das mit der Blendrahmenkonstruktion verbunden ist, und ein freies, mit dem aufschließbaren Flügel zu verbindendes Ende aufweist, von seiner geschlossenen Stellung in eine Lüftungsstellung öffenbar ist.

Die Antriebsvorrichtung des Schlossmechanismuses umfasst dabei ein mit der Arretierstange verbundenes Mitnehmerelement, wobei eine Endsektion des Antriebselementes an ihrem freien Ende ausgebildet ist, um vom Flügelelement der Arretierstange aufgenommen zu werden, so dass die Endsektion mit der Arretierstange parallel geführt wird, wobei die Endsektion mit einem mit dem Mitnehmerelement verbundenen Kopplungselement zu verbinden ist, damit die axiale Verstellung der Arretierstange anschließend an die Bewegung des Antriebselementes beim Schließen des Fensters erfolgt. Die Arretiervorrichtungen, welche das Mitnehmerelement und/oder das Kopplungselement bei der Schließbewegung aktivieren, verstellen das Mitnehmerelement und die Arretierstange nur axial, wenn der Flügel in geschlossener Stellung gegenüber dem Blendrahmen gespannt ist, und die Arretiervorrichtungen gegenüber den an der Blendrahmen befestigten Eingriffsvorrichtungen positioniert sind.

Aus der EP 0 600 105 A1 ist ein Kettenantrieb für ausstellbare Flügel von Fenstern oder Türen bekannt, bei dem an einem Rahmen der in einem kastenförmigen, langgestreckten Gehäuse untergebrachte Kettenantrieb und am anderen Rahmen, insbesondere dem Flügelrahmen, das freie Ende einer Ausstellkette angebracht ist. Weiterhin mit einem aus Motor, Getriebe und Kettenantriebsglied bestehenden, umsteuerbaren Antrieb und der Ausstellkette, die in einer schleifenförmigen Führung aufgenommen ist.
Die Anordnung weist keine Verriegelungsmöglichkeit für den Flügel auf. Besonders bei großen Flügeln könnte dieser durch Winddruck aufgedrückt werden und dadurch nicht mehr dicht schließen.

In der EP 1 057 959 A1 ist eine Ausstellvorrichtung für Fensterflügel oder Lüftungsklappen gezeigt, mit einem Ausstellmechanismus, mit dem der Flügel in eine Lüftungsstellung geöffnet und danach wieder geschlossen werden kann, wobei eine mit dem Ausstellmechanismus in Wirkverbindung stehende Umlenkeinrichtung vorgesehen ist, mittels der eine Verriegelung eines Stangenverschlusses mit zwei oder mehr Verriegelungsstellen betätigbar ist

Nachteilig bei dieser Anordnung ist, dass die Umlenkeinrichtung, bei der Führungszapfen in schrägen Führungen aufgleiten, sehr aufwändig ist. Es können bei Abnutzung Betriebsstörungen durch ein Haken oder Verkanten der Führungszapfen in den Führungen auftreten. Die Verriegelungsstangen können aufgrund der Übersetzung in den schrägen Führungen der Umlenkeinrichtung nur geringfügige Bewegungen ausführen, um zu verriegeln.

Der Erfindung liegt die Aufgabe zugrunde, eine Verriegelung für einen manuell oder motorisch betätigbaren Flügel auszubilden, welche einfach aufgebaut und kostengünstig herzustellen ist.

Die Aufgabe wird durch die Merkmale des Anspruchs 1 gelöst.

Die Unteransprüche bilden vorteilhafte Ausgestaltungsmöglichkeiten der Erfindung.

Die Flügel von Fenstern, insbesondere von Oberlichtfenstern, sind meistens aufgrund ihrer hohen Anbringung nicht direkt betätigbar, sondern werden entweder über Handhebel und Gestänge oder über meist elektromotorische Antriebe betätigt. Besonders bei großen Flügeln ist eine Verriegelung vorzusehen, da die Flügel ansonsten durch Winddruck aufgedrückt werden könnten oder nicht dicht abschließen. Es ist weiterhin an handbetätigten Fensterflügeln gängige Technik, dass im Falz zwischen dem Flügel und dem Rahmen verschieblich am Flügel gelagerte Riegelelemente angeordnet sind, welche mit am Rahmen angeordneten Riegelaufnahmen zusammenwirken. Die erfindungsgemäße Verriegelung kann mit einer derartigen Stangenverriegelung zusammenwirken, aber auch mit einer am Flügel anbringbaren Anbauverriegelung.

Der Antrieb ist so ausgebildet, dass zu Beginn des Öffnungsvorgangs bzw. am Ende des Schließvorgangs die Verrieglung betätigt wird. Der am Rahmen angeordnete Antrieb weist ein flexibles Betätigungselement, beispielsweise eine Kette, auf, welches am Flügel über eine Konsole festgelegt ist, wobei die Anordnung auch umgekehrt erfolgen kann. Die Konsole weist zwei teleskopartig ineinandergreifende Hülsen auf, wobei sich die innere Hülse gegen eine in der äußeren Hülse angeordnete Feder und einen Anschlag abstützt. Durch ein im Antrieb angeordnetes, manuell oder motorisch betätigbares Antriebsritzel kann die Kette aus dem Antriebsgehäuse ausgeschoben oder in dieses eingezogen werden, wodurch der Flügel verschwenkt wird. Die Kette ist in einer Führung im Antriebsgehäuse geführt, wobei Vorrichtungen vorgesehen sind, welche ein vollständiges Ausschieben der Kette aus dem Antriebsgehäuse verhindern. Dies können elektrische Schaltelemente oder mechanische Blockierelemente sein. Am inneren Ende der Kettenführung ist ein Mitnehmer gegen eine Feder oder ein elastisches Element verschieblich angeordnet, welcher mit der am Flügel angeordneten Verriegelung zusammenwirkt und durch das Betätigungselement betätigt wird.

Die Länge des Betätigungselements ist so abgestimmt, dass, wenn sich der Flügel in der Schließlage in Anlage mit dem Rahmen befindet, das Betätigungselement in der Führung in Anlage mit dem Mitnehmer gelangt. Das weitere Einziehen der Kette wird durch die Verkürzung der teleskopierenden Konsole ermöglicht, wobei die Kette den Mitnehmer gegen die Feder verschiebt und die Verriegelung des Flügels betätigt. Die zusätzlich mögliche Hubbewegung der Konsole wird somit in die Betätigungsbewegung des Mitnehmers zur Verriegelung des Flügels umgesetzt.

Im Nachfolgenden wird ein Ausführungsbeispiel in der Zeichnung anhand der Figuren näher erläutert.

Dabei zeigen:
- **Fig. 1**: die Seitenansicht auf einen Flügel mit einem Antrieb und mit einer Verriegelungseinrichtung im Teilschnitt;
- **Fig. 2**: den Antrieb nach Fig. 1 in der Draufsicht auf die Führung des Betätigungselements;
- **Fig. 3**: eine Draufsicht auf eine am Flügel angeordnete Riegeleinrichtung in verriegeltem Zustand.

Die Figur 1 zeigt in der Seitenansicht einen Flügels 1 und einen Rahmen 2, welche im Teilschnitt dargestellt sind, wobei der Flügel 1 sich gerade in Anlage am Rahmen 2 befindet. Am Rahmen 2 ist ein Antrieb 3 angeordnet, welcher ein flexibles Betätigungselement 4 aufweist, das als Kette oder beispielsweise als Flachband oder als Seil mit einem versteiften Anfangsbereich ausgebildet sein kann. Das Betätigungselement 4 wirkt mit einer am Flügel 1 angeordneten Konsole 5 und einem Mitnehmer 8 zusammen, welcher mit einem Verbindungselement 10 an einem Verschiebeelement 9 festgelegt ist.

Zum Verschwenken des Flügels 1 wird das verschieblich in einer Führung 12 angeordnete Betätigungselement 4 durch ein Antriebsritzel 13 verschoben, wodurch das Betätigungselement 4 drehrichtungsabhängig aus dem Antriebsgehäuse ausgeschoben oder in dieses eingezogen wird. Beim Einziehen des Betätigungselements 4 in die im Antriebsgehäuse angeordnete Führung 12 gelangt das Betätigungselement 4 in Anlage mit dem durch eine Feder 11 beaufschlagten Mitnehmer 8, der verschieblich im Antriebsgehäuse aufgenommen ist. Das weitere Einziehen des Betätigungselements 4 bewirkt anschließend eine Verschiebung des Mitnehmers 8. Da sich der Flügel 1 dabei in Anlage mit dem Rahmen 2 befindet, verkürzen sich durch das weitere Einziehen des Betätigungselements 4 die Konsole 5, indem sich eine innere Hülse 7 in eine äußere Hülse 6 der Konsole 5 einschiebt, wie es in der Figur 1 durch den Pfeil "A" dargestellt ist. Dabei stützt sich die innere Hülse 6 gegen eine in der äußeren Hülse 7 angeordnete Feder und gegen einen Anschlag, welcher verhindert, dass die innere Hülse 6 aus der äußeren Hülse 7 herausgezogen werden kann. Die Feder und der Anschlag sind in den Figuren nicht weiter dargestellt. Der zusätzliche Hub der Konsole 5 ermöglicht das weitere Einziehen des Betätigungselements 4 und die Verschiebung des Mitnehmers 8 mit dem Verschiebeelement 9, wodurch ein oder mehrere am Verschiebeelement 9 angeordnete Riegel 14 in Eingriff mit dem oder den am Rahmen 2 angeordneten Riegelaufnahmen 15 gelangen und den Flügel 1 verriegeln.

Zum Öffnen des Flügels wird durch die entsprechende Rotation des Antriebsritzels 13 das Betätigungselement 4 aus dem Antriebsgehäuse heraus verschoben. Dabei verlängert sich zuerst die Konsole 5, indem die innere Hülse 7 aus der äußeren Hülse 6 heraus verschoben wird. In einer einfachen Ausgestaltung wird dabei der Mitnehmer 8 durch die Feder 11 oder ein elastisches Element zurück gedrückt, wobei der Mitnehmer 8 dann das Schiebelement 9 zurück verschiebt, wodurch die Riegelaufnahmen 15 die Riegel 14 freigeben. Der Flügel 1 kann anschließend durch ein weiteres Ausschieben des Betätigungselements 4 in Richtung seiner Offenlage verschwenkt werden. Es ist auch denkbar, den Mitnehmer 8 mit einem am Betätigungselement angeordneten Magneten zurückzuziehen, welcher sich nach dem Zurückziehen vom Mitnehmer 8 löst.

Denkbar ist auch eine Anordnung, bei der der Mitnehmer 8 als Riegelelement ausgebildet ist und direkt in eine am Flügel 1 angeordnete Riegelaufnahme 14 eingreift.

### Liste der Referenzzeichen

- 1: Flügel
- 2: Rahmen
- 3: Antrieb
- 4: Betätigungselement
- 5: Konsole
- 6: äußere Hülse
- 7: innere Hülse
- 8: Mitnehmer
- 9: Verschiebeelement
- 10: Verbindungselement
- 11: Feder
- 12: Führung
- 13: Antriebsritzel
- 14: Riegel
- 15: Riegelaufnahme

## Patentansprüche

1. Verriegelung für den Flügel (1) eines Fensters oder einer Klappe, mit einem Antrieb (3) und mit einer im Antriebsgehäuse des Antriebs (3) angeordneten Führung (12), mit einem in der Führung (12) verschiebbaren flexiblen Betätigungselement (4) zum Verschwenken des Flügels (1) zwischen einer geschlossenen und einer geöffneten Stellung,
**dadurch gekennzeichnet,**
**dass** eine in ihrer Erstreckung veränderbare Konsole (5) zwischen dem flexiblen Betätigungselement (4) und dem Flügel (1) angeordnet ist, welche sich bei geschlossenem Flügel (1) - wobei sich der Flügels (1) in Anlage am Rahmen (2) befindet - durch ein weiteres Einziehen des Betätigungselements (4) in die Führung (12) des Antriebs (3) in ihrer Erstreckung verkürzt, und
**dass** ein verschiebbar im Antriebsgehäuse aufgenommener Mitnehmer (8) in die Führung (12) eingreift, wobei das Betätigungselement (4) durch das weitere Einziehen den Mitnehmer (8) gegen eine Feder (11) oder ein elastisches Element verschiebt, wobei der Mitnehmer (8) ein am Flügel (1) angeordnetes Verschiebeelement (9) zur Verriegelung des Flügels (1) verschiebt.

2. Verriegelung nach Anspruch 1,
**dadurch gekennzeichnet, dass** die Konsole (5) eine äußere Hülse (6) und eine innere Hülse (7) aufweist, wobei die Hülsen (6, 7) ineinander verschieblich angeordnet sind.

3. Verriegelung nach Anspruch 1,
**dadurch gekennzeichnet, dass** die Konsole (5) ein elastisches Element aufweist, durch welches die Konsole in ihrer Erstreckung veränderbar ist.

4. Verriegelung nach Anspruch 1,
**dadurch gekennzeichnet, dass** der Mitnehmer (8) als Riegel ausgebildet ist und in eine am Flügel (1) angeordnete Riegelaufnahme (15) eingreift.

5. Verriegelung nach Anspruch 1,
**dadurch gekennzeichnet, dass** der Mitnehmer (8) zum Eingriff in den Falzbereich zwischen Flügel (1) und Rahmen (2) ausgebildet ist.

6. Verriegelung nach Anspruch 1:
**dadurch gekennzeichnet, dass** das Verschiebeelement (9) mindestens einen Riegel (14) aufweist, welcher in eine am Rahmen (2) angeordnete Riegelaufnahme (15) eingreift.

7. Verriegelung nach Anspruch 1,
**dadurch gekennzeichnet, dass** das Betätigungselement (4) durch eine Kette gebildet ist, die einseitig auf den Mitnehmer (8) verschiebend einwirkt.

## Claims

1. Locking system for the sash/leaf (1) of a window or of a shutter, with a drive (3) and with a guide (12) arranged in the housing of the drive (3), and with a flexible actuating element (4) which can be displaced in the guide (12) and is intended for pivoting the sash/leaf (1) between a closed and an open position, **characterized in that** a bracket (5) which can be varied in its extension is arranged between the flexible actuating element (4) and the sash/leaf (1) and, with the sash/leaf (1) closed, in which case the sash/leaf (1) is in contact with the frame (2), is contracted in its extension by the actuating element (4) being pulled further into the guide (12) of the drive (3), and **in that** a driver (8) accommodated displace ably in the drive housing engages in the guide (12), wherein the actuating element (4), as a result of being pulled in further, displaces the driver (8) against a spring (11) or an elastic element, wherein the driver (8) displaces a displacing element (9) arranged on the sash/leaf (1) in order to lock the sash/leaf (1).

2. Locking system according to Claim 1, **characterized in that** the bracket (5) comprises an outer sleeve (6) and an inner sleeve (7), wherein the sleeves (6, 7) are arranged such that they can be displaced one inside the other.

3. Locking system according to Claim 1, **characterized in that** the bracket (5) comprises an elastic element by means of which the bracket can be varied in its extension.

4. Locking system according to Claim 1, **characterized in that** the driver (8) is designed as a 1 atch and engages in a latch keeper (15) arranged on the sash/leaf (1).

5. Locking system according to Claim 1, **characterized in that** the driver (8) is designed to engage in the rebate region between the sash/leaf (1) and frame (2).

6. Locking system according to Claim 1, characteri zed in that the displacing element (9) comprises at least one latch (14) which engages in a latch keeper (15) arranged on the frame (2).

7. Locking system according to Claim 1, **characterized in that** the actuating element (4) is formed by a chain which act s from one side on the driver (8) with a displacing action.

## Revendications

1. Dispositif de verrouillage pour le battant (1) d'une fenêtre ou d'un volet, comprenant un entraînement (3) et une glissière (12) disposée dans le boîtier d'entraînement de l'entraînement (3), avec un élément d'actionnement flexible (4) pouvant coulisser dans la glissière (12) pour faire pivoter le battant ( 1) entre une position fermée et une position ouverte,
**caractérisé en ce**
**qu'**une console (5) d'étendue variable est disposée entre l'élément d'actionnement flexible (4) et le battant (1 ), l'étendue de la console étant raccourcie lorsque le battant (1) est fermé, le battant (1) se trouvant en appui contre le cadre (2), par un enfoncement supplémentaire de l'élément d'actionnement (4) dans la glissière (12) de l'entraînement (3), et
en ce qu'un dispositif d'entraînement (8) reçu de manière coulissante dans le boîtier d'entraînement vient en prise dans la glissière ( 12), l'élément d'actionnement (4), du fait de son enfoncement supplémentaire, déplaçant le dispositif d'entraînement (8) contre un ressort (11) ou un élément élastique, le dispositif d'entraînement (8) faisant coulisser un élément coulissant (9) disposé sur le battant (1) pour verrouiller le battant (1).

2. Dispositif de verrouillage selon la revendication 1,
**caractérisé en ce que** la console (5) présente une douille extérieure (6) et une douille intérieure (7), les douilles (6, 7) étant disposées de manière à coulisser l'une dans l'autre.

3. Dispositif de verrouillage selon la revendication 1,
**caractérisé en ce que** la console (5) présente un élément élastique qui permet de modifier l'étendue de la console.

4. Dispositif de verrouillage selon la revendication 1,
**caractérisé en ce que** le dispositif d'entraînement (8) est réalisé sous forme de verrou et vient en prise dans un logement de verrou (15) disposé sur le battant (1).

5. Dispositif de verrouillage selon la revendication 1,
**caractérisé en ce que** le dispositif d'entraînement (8) est réalisé pour venir en prise dans la région de feuillure entre le battant (1) et le cadre (2).

6. Dispositif de verrouillage selon la revendication 1,
**caractérisé en ce que** l'élément coulissant (9) présente au moins un verrou (14) qui vient en prise dans un logement de verrou (15) disposé sur le cadre (2).

7. Dispositif de verrouillage selon la revendication 1,
**caractérisé en ce que** l'élément d'actionnement (4) est formé par une chaîne qui agit d'un côté sur le dispositif d'entraînement (8) en le faisant coulisser.
